# FASCICULE DE BREVET EUROPEEN

(11) **EP 0 383 684 B1**
(45) Date de publication et mention de la délivrance du brevet: **11.05.1994**
(21) Numéro de dépôt: 90400403.3
(22) Date de dépôt: 14.02.1990
(51) Int. Cl.: A45D 26/00

(54) **Appareil à épiler**
Haarentfernungsgerät
Depilation apparatus

(30) Priorité: 17.02.1989 FR 8902091
(43) Date de publication de la demande: 22.08.1990
(73) Titulaire: Braun Aktiengesellschaft, Frankfurt am Main (DE)
(72) Inventeur: Demeester, Jacques, 6900 Lugano (CH)

(56) Documents cités:
- EP-A- 0 147 285
- EP-A- 0 287 976
- FR-A- 2 586 538

## Description

La présente invention concerne les petits appareils à épiler susceptibles d'être tenus à la main pour procéder à l'élimination des poils superflus.

Plus précisément, l'invention concerne les appareils à épiler du type comportant des mâchoires de pincement servant à arracher des poils de la peau humaine et étant constituées par une série de lames de pincement placées les unes à côté des autres en ayant leurs bords disposés parallèlement, pour former, par groupe de deux, une pluralité de pinces de préhension et d'arrachage, ces lames étant, d'une part, montées sur un support mobile animé d'un mouvement alternatif de translation et, d'autre part, accouplées avec une ou des barrettes d'actionnement qui sont aptes à commander successivement, pendant ce mouvement de translation, l'écartement et le serrage des bords de deux lames voisines formant pince.

Un appareil de ce genre est, par exemple, décrit dans le brevet FR 2.586.538. Pour l'arrachage des poils à éliminer, cet appareil comporte un jeu de deux mâchoires de pincement animées chacune d'un mouvement de translation selon un trajet en boucle fermée, parcouru partiellement en des directions opposées à celles de l'autre mâchoire (position d'ouverture des mâchoires) et partiellement dans la même direction que et parallèlement à cette autre mâchoire (position de serrage), mouvement effectué dans un plan parallèle aux bords en regard de ces mâchoires actionnées par des moyens de commande de façon à provoquer successivement leur écartement et leur serrage au cours de leurs déplacements en boucles fermées. Ainsi, après que les poils à arracher aient pu s'engager entre les deux mâchoires lorsque celles-ci étaient ouvertes, ils se trouvent ensuite pincés par celles-ci lors de leur fermeture, puis arrachés par traction du fait même du mouvement de translation dont sont animées ces mâchoires. Cet appareil est complété par une grille de protection disposée au-dessus des deux mâchoires de pincement. Cette grille comporte une série de fentes qui s'étendent perpendiculairement au plan de serrage des deux mâchoires. De plus, sur sa face interne cette grille présente en son milieu une nervure qui s'étend en regard de ce même plan de serrage.

Cet appareil présente une efficacité restreinte, et ce en raison d'un certain nombre de facteurs. Parmi ceux-ci, les plus importants sont les suivants:
1. Tout d'abord l'existence de deux mâchoires de pincement seulement limite considérablement les probabilités de saisir des poils à arracher.
2. En second lieu, la présence d'une grille de protection, dont les fentes sont perpendiculaires à la ligne de serrage des mâchoires, rend encore plus aléatoire la pénétration des poils entre ces dernières. En effet, les poils ont plutôt tendance à être couchés par cette grille contre le dessus des mâchoires.
3. L'existence d'une nervure au milieu de la face interne de la grille de protection a pour conséquence d'accroître encore les risques que les poils se trouvent couchés sur le dessus des mâchoires plutôt que d'être astreints à s'engager entre les bords de celles-ci.
4. De plus, l'épaisseur de cette grille de protection a pour effet que les poils, qui parviennent à être pincés par les mâchoires, ne sont pas saisis au ras de la peau. De ce fait, ils sont cisaillés entre les mâchoires et la grille de sorte qu'ils ont toutes les chances d'être coupés, au lieu d'être arrachés.

Par le brevet EP 0 287 976 est connu un appareil à épiler d'un type similaire dans lequel les mâchoires de pincement sont constituées par une série de lames placées les unes à côté des autres en ayant leurs bords disposés parallèlement, pour former, par groupe de deux, une pluralité de pinces de préhension et d'arrachage, ces lames étant, d'une part, montées sur un support mobile animé d'un mouvement alternatif de translation perpendiculaire aux bords de celles-ci et à la peau humaine, et, d'autre part, accouplées avec des barrettes d'actionnement qui sont aptes à provoquer successivement l'écartement et le serrage des bords de deux lames voisines formant pince, sous l'action d'organes de pression et de ces barrettes agissant en traction parallèlement au sens de déplacement alternatif dudit support mobile.

Cet appareil connu comporte certes une pluralité de paires de lames de pincement améliorant le rendement et l'efficacité de l'épilation de la peau humaine. Toutefois les mouvement cycliques d'approche et d'écartement des lames de pincement par rapport à la surface de la peau ne permettent pas de maintenir un contact permanent avec celle-ci. En outre, les commandes des lames de pincement doivent être rigoureusement synchronisées avec celles du support mobile desdites lames pour les rapprocher de la peau en position ouverte, les fermer au contact de la peau, les maintenir fermées pendant qu'elles s'écartent de la peau et arrachent les poils saisis et pour les ouvrir à une distance suffisante de la peau, distance supérieure à la longueur des racines de poil et finalement pour recommencer le même cycle de mouvements. On comprend aisément que l'appareil connu nécessite un grand mouvements. On comprend aisément que l'appareil connu nécessite un grand nombre d'éléments dont les interactions doivent être parfaitement orchestrées.

C'est pourquoi la présente invention a pour but de réaliser un appareil à la fois perfectionné et simplifié du type en cause dans lequel sont éliminés les inconvénients exposés ci-dessus, et qui est conçu de façon à être dépourvu de toute grille de protection, et à présenter une capacité accrue de pincement des poils à arracher.

L'appareil du type initialement mentionné est caractérisé en ce que le mouvement alternatif de translation du support mobile est plus précisément effectué selon un axe (X-X'; Z-Z') parallèle au plan de travail (Y-Y') de l'appareil tel que défini par les bords des lames de pincement et en ce qu'il comporte des moyens de commande agissant directement ou indirectement sur la ou les barrettes d'actionnement sous l'effet du déplacement en translation de l'ensemble support mobile, lames de pincement, barrettes d'actionnement de manière à déplacer celles-ci dans un mouvement alternatif perpendiculairement à l'axe de translation dudit support mobile.

Grâce à cette conception les lames de pincement peuvent s'appuyer en permanence sur la peau sans pincer celle-ci lors de la fermeture des lames et les poils sont arrachés complètement dans une direction parallèle à la peau.

En outre, le contact permanent des lames de pincement avec la peau a pour effet de faciliter la pénétration des poils entre les lames de pincement et de supprimer complètement le risque de cisaillement mentionné précédemment.

Dans une forme de réalisation avantageuse du présent appareil, les lames de pincement sont montées pivotantes à leur pied, c'est-à-dire à l'endroit de leur bord opposé à leur bord de serrage, et ce sur le support commun de toutes ces lames, les barrettes d'actionnement étant aptes à provoquer le pivotement de ces lames alternativement dans un sens et dans l'autre de façon à assurer le serrage des bords de deux lames voisines afin de pincer les poils engagés entre elles.

Dans une autre forme de réalisation possible de l'appareil selon l'invention, les lames de pincement sont portées par les barrettes de commande de celles-ci au lieu d'être simplement actionnées par ces dernières. D'autres formes de réalisation font l'objet des revendications 2 à 16.

D'autres particularités et avantages du présent appareil apparaîtront aux cours de la description suivante. Celle-ci est donnée en référence aux dessins annexés à simple titre indicatif, et sur lesquels:

La figure 1 est une vue en plan de dessus de la tête de travail d'un appareil à épiler selon l'invention.

La figure 2 est une vue similaire représentant une position différente de l'équipage mobile constitué par les lames de pincement et leur support commun.

Les figures 3 et 4 sont des vues en coupe respectivement suivant la ligne III-III de la figure 1 et la ligne IV-IV de la figure 2.

Les figures 5 et 5A sont des vues en élévation de deux lames complémentaires formant une même pince d'arrachage.

La figure 6 est une vue en élévation de côté de ces deux lames.

La figure 7 est une vue en plan de dessus de deux barrettes de commande prévues pour l'actionnement des lames de pincement représentées aux figures 5 et 5A.

La figure 8 est une vue similaire représentant une autre forme de réalisation de ces barrettes.

Les figures 9 et 9A sont des vues analogues aux figures 5 et 5A qui représentent les lames de pincement utilisées avec les barrettes représentées à la figure 8.

La figure 10 est une vue similaire aux figures 3 et 4 mais qui représente une autre forme de réalisation de la tête de travail de l'appareil à épiler selon l'invention.

La figure 11 en est une vue en plan de dessous selon la ligne XI-XI de la figure 10.

La figure 12 est une vue en coupe transversale selon la ligne XII-XII de la figure 10, mais à échelle différente.

La figure 13 est une vue partielle en coupe transversale de l'ensemble mobile de la tête de travail.

La figure 14 est une vue partielle en vue de dessus de ce même ensemble mobile.

La tête de travail de l'appareil représenté à titre d'exemple sur les figures 1 à 4 comporte un corps rigide 1 en forme générale de cuvette qui est rapporté en bout d'un petit boîtier 2 contenant un moteur électrique d'entraînement. Ce boîtier est susceptible d'être tenu à la main pour déplacer la tête de travail au contact de la peau.

Les organes d'arrachage des poils à éliminer consistent en une série de lames minces, respectivement 3a et 3b qui sont destinées à former, par groupe de deux, une pluralité de pinces d'arrachage; l'une des pinces ainsi constituées par deux lames voisines 3a et 3b est du reste représentée isolément sur la figure 6. Ces lames sont placées les unes à la suite des autres en ayant leurs bords de serrage 4a ou 4b disposés parallèlement.

Ces différentes lames sont montées sur un support commun 5 dont la section affecte la forme d'un U. La branche transversale de ce support est disposée contre le fond de la cuvette 6 prévu dans le corps 1 de la tête de travail. Quant aux branches latérales 7 de ce support, elles sont placées contre les parois correspondantes de cette même cuvette. Le support ainsi constitué présente une largeur inférieure à celle de la cuvette 6 et il est monté mobile selon un axe X-X' parallèle aux bords 4a et 4b des lames de pincement 3a et 3b.

Ce support mobile 5 est animé d'un mouvement alternatif de translation dans un sens et dans l'autre selon cet axe (voir double flèche F). Son entraînement est assuré par l'intermédiaire de moyens mécaniques appropriés qui ne sont pas représentés. Pour faciliter le déplacement de ce support, des billes 8 sont avantageusement interposées entre celui-ci et les parois correspondantes de la cuvette 6, ces billes étant placées dans des rainures complémentaires.

Il convient de noter que les bords de serrage 4a et 4b des lames de pincement 3a et 3b affleurent le plan Y-Y' sur lequel se trouvent les bords du corps 1 de la tête de travail ainsi que les bords du support 5. Il s'agit donc du plan de travail de l'appareil. Cependant les bords de serrage des lames de pincement pourraient éventuellement être légèrement en saillie ou au contraire légèrement en retrait par rapport à ce plan.

Dans l'exemple représenté, les lames de pincement 3a et 3b sont montées pivotantes à leur pied, c'est-à-dire à l'endroit de leur bord intérieur 9a, 9b opposé à leur bord de serrage 4a et 4b. A cet effet, les bords 9a et 9b de deux lames complémentaires 3a et 3b, qui forment ensemble une pince de préhension, sont engagés dans une même rainure 10 prévue dans le fond du support 5. Celui-ci comporte ainsi une série de telles rainures 10 qui s'étendent parallèlement à l'axe X-X'. Grâce à cet agencement, les lames 3a et 3b peuvent pivoter entre une position d'ouverture représentée à la figure 3 et une position de fermeture illustrée à la figure 4.

Le pivotement de ces lames, alternativement dans un sens et dans l'autre, est commandé par deux barrettes d'actionnement 11a et 11b. Ces deux barrettes sont placées l'une contre l'autre et elles sont engagées ensemble à l'intérieur d'ouvertures 12a et 12b pratiquées dans les différentes lames 3a et 3b. L'agencement est tel que la barrette 11a est accouplée avec toutes les lames 3a cependant que la barrette 11b l'est avec tous les lames 3b. A cet effet, les ouvertures 12a et 12b des lames 3a et 3b ont un contour différent pour présenter chacune alternativement une dent 21a ou 21b susceptible d'être engagée dans une rainure 13a de la barrette 11a ou une rainure 13b de la barrette 11b.

A l'une des extrémités des deux barrettes, l'une d'entre elles comporte une tête d'actionnement 14a ou 14b. Celle-ci est montée coulissante à l'intérieur d'une ouverture 15a ou 15b pratiquée dans le côté correspondant du support mobile 5. En position normale, ces deux têtes 14a, 14b font légèrement saillie en dehors des branches latérales 7 de ce support, comme représenté sur les figures 1 et 2, des moyens élastiques de rappel tendant alors à maintenir les lames de pincement en position d'ouverture. Les têtes d'actionnement 14a et 14b des deux barrettes de commande font alors saillie à l'intérieur de deux dégagements 16 prévus sur chaque côté du corps 1 de la tête de travail.

Cependant en un point intermédiaire de la course de l'équipage mobile constitué par le support 5 et les lames de pincement 3a, 3b, il est prévu des moyens de commande ayant une position fixe et qui sont aptes à agir sur les têtes d'actionnement 14a et 14b des deux barrettes 11a et 11b pour les faire coulisser en sens inverse selon les flèches F1 et F2. Dans l'exemple représenté, ces moyens de commande consistent en deux galets 17a et 17b dont les axes sont poussés par des ressorts 18 en direction des branches laterales 7 du support mobile 5. Ainsi, lorsqu'au cours du mouvement de translation du support mobile 5 dans un sens et dans l'autre, les têtes d'actionnement 14a et 14b des barrettes 11a et 11b viennent en regard de ces galets 17a et 17b, ceux-ci repoussent ces barrettes selon les flèches F1 et F2. Ceci provoque alors le pincement des différentes lames complémentaires 3a et 3b qui forment autant de pinces de serrage.

Dans ces conditions, les poils qui se trouvaient précédemment engagés entre deux lames complémentaires 3a et 3b se trouvent pincés par les bords de serrage de celles-ci. Puis ces poils sont arrachés du fait même du mouvement de translation dont est animé l'équipage mobile formé par le support 5 et les lames de pincement. Ensuite ces lames s'ouvrent à nouveau pour permettre l'engagement d'autres poils entre elles afin que ces derniers soient eux-mêmes pincés et arrachés lors du mouvement ultérieur de fermeture et de translation de ces lames, et ainsi de suite.

Les lames de pincement peuvent avantageusement être réalisées en métal ou en matière plastique très rigide. Au lieu que les deux lames d'une même pince soient indépendantes l'une de l'autre, elles peuvent être constituées par une seule pièce repliée sur elle-même dans la zone d'articulation correspondant aux bords 9a et 9b. Elles peuvent alors rester ouvertes à l'état de repos sous le simple effet de l'élasticité de la pièce ainsi constituée.

Les bords de serrage 4a, 4b des lames de pincement 3a, 3b peuvent avantageusement comporter une partie coudée 19 de façon à accroître l'efficacité du pincement. De préférence, la face interne de cette partie peut être traitée de façon à présenter une rugosité apte à éviter le glissement des poils entre les lames de pincement.

Pour compenser les irrégularités de forme des barrettes de poussée 11a, 11b et des lames de pincement 3a, 3b, ces dernières doivent avantageusement posséder une certaine élasticité. Le montage des galets 17a et 17b sur des ressorts 18 permet de compenser l'usure éventuelle des pièces en mouvement. Bien entendu la force de ces ressorts doit être égale à la somme des forces nécessaires pour fermer chaque pince d'arrachage et des forces de pincement nécessaires pour emprisonner les poils à arracher dans ces pinces.

Pour utiliser l'appareil, il suffit de déplacer sa tête de travail au contact de la peau. Les poils à éliminer s'engagent alors tout naturellement entre les lames de pincement lorsque celles-ci sont en position ouverte. Ils se trouvent ensuite pincés puis arrachés comme il a été décrit précédemment. L'amplitude du mouvement alternatif imprimé à l'équipage mobile, constitué par le support 5 et les lames de pincement 3a, 3b, doit être suffisamment important pour obtenir un arrachement complet des poils.

Ainsi qu'il a déjà été indiqué, l'efficacité du présent appareil est considérablement accru par rapport aux appareils antérieurs du même type. Ceci est dû en premier lieu à la présence d'une multitude de pinces d'arrachage au lieu d'un seul jeu de deux mâchoires. Du reste, la réalisation de chacune de ces pinces au moyen de deux lames minces permet de prévoir un nombre élevé de telles pinces pour un encombrement limité correspondant aux dimensions habituelles de la tête de travail d'un appareil à épiler. Toutes choses étant égales par ailleurs, le rendement de l'appareil selon l'invention est multiplié dans le rapport existant entre la somme des longueurs des différentes pinces d'arrachage existant dans cet appareil et la longueur de la pince unique des appareils antérieurs mentionnés précédemment. Or ce rapport peut être de l'ordre de 10 pour des dimensions égales d'encombrement. Cependant l'efficacité du présent appareil est aussi due à la suppression de la grille de protection habituellement prévue sur un appareil de ce genre. Cette suppression est rendue possible par le fait que les lames de pincement sont en nombre élevé et très rapprochées les unes des autres. Ceci évite tout risque d'engagement de la peau entre ces lames, de sorte que la présence d'une grille de protection est rendue parfaitement inutile. Or la suppression d'une telle grille permet d'éviter les risques de cisaillement des poils entre celle-ci et les pinces d'arrachage. Cependant cette suppression permet également que les bords de serrage des pinces puissent être rapprochés au maximum de la peau, de sorte que les poils sont saisis au ras de la peau, ce qui évite les risques de leur cassure.

Il va de soi que le présent appareil n'est pas limité aux seuls exemples de réalisation décrits ci-dessus. Ainsi la figure 8 représente une variante de réalisation des barrettes d'actionnement des lames de pincement. Dans cette variante, les deux barrettes correspondantes 11c et 11d sont imbriquées l'une dans l'autre. A cet effet, l'une présente une forme allongée en U et l'autre est engagée entre les deux branches de cet U. Comme précédemment, ces barrettes comportent des têtes d'actionnement 14c et 14d à l'une et l'autre extrémités. Cependant cette modification des barrettes d'actionnement entraîne une modification des ouvertures prévues dans les lames de pincement 3c, 3d (Fig. 9, 9A). En effet dans un tel cas, ces ouvertures doivent affecter la forme des ouvertures 12c et 12d représentées sur les figures 9 et 9A afin de comporter des dents 21c et 21d aptes à être accrochées dans les rainures 13c, 13d prévues sur l'une et l'autre des deux barrettes 11c et 11d.

Au lieu d'être montées pivotantes à leur pied, les lames de pincement 3a et 3b pourraient l'être en un point intermédiaire de leur hauteur. Par ailleurs, au lieu d'être montées pivotantes sur le support mobile 5 et seulement accouplées avec les barrettes d'actionnement, ces lames de pincement pourraient être portées alternativement par l'une et l'autre de ces deux barrettes. Dans un tel cas, le serrage et l'ouverture des pinces de préhension et d'arrachage seraient également obtenus par des mouvements en sens inverse des lames complémentaires constituant celles-ci. Cependant il s'agirait alors de mouvements de translation et non plus de mouvements de pivotement. Mais le résultat final serait le même.

Les galets 17a et 17b commandant la fermeture des pinces d'arrachage pourraient être remplacés par d'autres organes aptes à assurer le même rôle. Ces organes pourraient éventuellement consister en des rampes assurant la fermeture des pinces d'arrachage sur une plus grande longueur de la course de l'équipage mobile formé par le support 5 et par ces lames.

Eventuellement il serait possible de prévoir un agencement tel que la fermeture des pinces d'arrachage n'ait lieu que dans un sens déterminé du mouvement alternatif de translation, ces pinces restant ouvertes pendant toute la durée de leur déplacement en sens inverse, afin de faciliter l'engagement des poils entre celles-ci.

Dans le but de faciliter la présentation des poils en face des lames de pincement, les bords les plus longs du corps 1 de la tête de travail peuvent présenter des échancrures 20. Mais encore une fois, de nombreuses autres variantes peuvent être prévues pour le présent appareil.

Ainsi les lames de pincement pourraient pivoter en un point intermédiaire de leur longueur au lieu de pivoter à leur pied, comme prévu sur les figures 1 à 9. Dans un tel cas, leur pivotement pourrait être commandé par un actionnement effectué à leur pied, ou en tout autre endroit approprié par des barrettes coulissantes similaires aux barrettes 11a et 11b, ou par d'autres moyens de commande adéquats.

Par ailleurs les lames de pincement pourraient ne pas être pivotantes, mais être montées mobiles en translation selon l'axe Y-Y', ces lames étant alternativement mobiles dans un sens et dans le sens opposé, afin que deux lames voisines effectuent successivement un mouvement de serrage, puis un mouvement d'écartement. Dans un tel cas, les lames de chaque série pourraient être solidaires d'un support commun en formant avec lui une sorte de peigne monobloc, les deux peignes mobiles ainsi prévus étant imbriqués l'un dans l'autre et animés de mouvements alternatifs de translation, en sens inverses l'un de l'autre.

Quant aux figures 10 à 14, elles représentent une autre forme de réalisation encore, dans laquelle les mâchoires de pincement sont réalisées de façon tout à fait différente. En effet, celles-ci sont formées par découpage barrettes découpées dans des plaquettes d'une série de fentes parallèles dans des plaquettes 21 en matière élastique.

En l'occurrence dans l'exemple représenté aux figures 10 à 14, il est prévu quatre plaquettes 21 en matière élastique qui sont disposées les unes à la suite des autres dans le sens transversal et dont chacune comporte une série de fentes 22 s'étendant parallèlement à l'axe Z-Z' de translation du support mobile 23 portant ces plaquettes. Ces fentes 22 sont pratiquées dans une partie seulement de l'épaisseur des plaquettes 21, en l'occurrence dans leur partie dirigée vers la surface de travail. En conséquence, ces fentes débouchent librement à l'extérieur. Du côté inverse, elles communiquent avec des alvéoles 24 ménagées dans l'épaisseur des plaquettes 21. Ces fentes 22 délimitent ainsi entre elles autant de lames parallèles 25 qui sont disposées côte à côte et sont destinées à constituer les mâchoires de pincement du présent appareil.

Les plaquettes 21 ont la forme de pavés carrés ou rectangulaires et sont disposées dans des logements distincts 26 prévus dans le support mobile 23, et dont le fond comporte une large ouverture 26a. Le support mobile 23 affecte une forme allongée et il s'étend sur toute la longueur de l'ouverture correspondante du boîtier 27 de l'appareil. De même que dans la forme de réalisation précédemment décrite, ce support est entraîné dans un mouvement alternatif de translation, dans un sens et dans l'autre, selon l'axe Z-Z'. Son entraînement est assuré par un bras mobile 28 lui-même actionné par un mécanisme approprié. Ce support mobile 23 est guidé dans ces déplacements par des billes 29 engagées dans des chemins de guidage 30 constitués par des rainures prévues dans les parois correspondantes du boîtier 27.

Dans l'état normal des plaquettes élastiques 21, les fentes 22 de celles-ci sont librement ouvertes comme représenté sur la figure 10. Dans ces conditions, lorsque la tête de travail de l'appareil est déplacée au-dessus de la peau, les poils à arracher peuvent s'engager à l'intérieur de ces fentes au cours du mouvement de translation de l'ensemble mobile formé par le support 23 et les différentes plaquettes 21. Or, il est prévu des moyens mécaniques de commande aptes à provoquer, à un moment déterminé, la contraction des plaquettes élastiques 21 sur elles-mêmes, et, par suite, la fermeture des fentes 22 pour pincer les poils entre les lames correspondantes 25 qui forment ainsi des mâchoires de pincement.

Dans l'exemple représenté aux figures 10 à 14, les moyens mécaniques ainsi prévus comprennent une barre transversale 31 parallèle au support mobile 23 et accouplée en translation avec celui-ci. Cette barre est attelée à chacune des plaquettes élastiques 21 par l'intermédiaire d'une barrette d'actionnement 32. Les extrémités de cette barre transversale 31 font saillie au-delà des extrémités correspondantes du support mobile 23 et chacune d'elles porte un galet 33 engagé dans un chemin de roulement formé par une gorge 34 ménagée dans la paroi correspondante du boîtier 27.

Or, chacun de ces chemins de roulement 34 est agencé pour constituer une came susceptible de commander le déplacement de la barre transversale 31 dans le sens de la flèche F3 de la figure 12, c'est-à-dire dans la direction opposée au plan de travail de l'appareil, et ce lorsque le support mobile 23 parvient au milieu de sa course lors de sa translation dans un sens et dans l'autre. A cet effet, les chemins de roulement 34 présentent une forme coudée de façon à comporter, en leur milieu, une partie décalée dans le sens de la flèche F3.

Ainsi, au cours de chacune des courses du support mobile 23 dans un sens et dans l'autre, la barre transversale 31 est amenée à exercer une traction sur les différentes plaquettes élastiques 21 dans le sens de la flèche F3. Cette traction provoque alors la déformation de chacune des plaquettes 21 qui est amenée à se contracter ainsi sur elle-même. Ceci provoque le serrage des lames 25 les unes contre les autres et par suite le pincement des poils qui se trouvent à ce moment engagés entre ces lames. L'arrachage de ces poils est réalisé de la même façon que dans la précédente forme de réalisation, c'est-à-dire sous l'effet du mouvement de translation du support mobile 23 dans un sens et dans l'autre.

En conséquence, le fonctionnement de la tête de travail correspondant à cette variante de réalisation est le même que précédemment. Cependant cette variante présente l'avantage d'une plus grande simplicité. Ceci est évidemment dû au fait qu'au lieu d'être constituées par des lames distinctes montées sur un support commun, les lames de pincement sont formées dans des plaquettes en matière élastique qui comportent simplement des fentes parallèles donnant naissance à ces lames de pincement disposées côte à côte avec un faible intervalle entre elles. Il en résulte donc une très grande simplification du mécanisme, et par suite une réduction notable du prix de revient.

Cependant les moyens mécaniques assurant la contraction des plaquettes élastiques 21 pourraient être différents de ceux prévus dans l'exemple décrit ci-dessus. Du reste, de même que dans la précédente forme de réalisation, il est possible de prévoir de nombreuses variantes d'exécution.

Enfin, il convient de noter que l'invention a pour objet non seulement un tel appareil à épiler dans son ensemble, mais également la tête de travail de cet appareil, cette tête étant alors conçue pour être adaptée sur le boîtier d'un appareil déjà existant comportant un moteur d'entraînement et un mécanisme apte à assurer le mouvement alternatif de translation du support mobile 5,23 des lames de pincement.

## Revendications

1. Appareil à épiler comportant dans un boîtier (2,27) susceptible d'être tenu à la main des mâchoires de pincement servant à arracher des poils et étant constituées par une série de lames de pincement (3a, 3b ; 25) placées les unes à côté des autres en ayant leurs bords disposés parallèlement, pour former, par groupe de deux, une pluralité de pinces de préhension et d'arrachage, ces lames étant, d'une part, montées sur un support mobile (5 ; 23) animé d'un mouvement alternatif de translation et, d'autre part, accouplées avec une ou des barrettes d'actionnement (11a, 11b ou 11c, 11d ; 32) qui sont aptes à commander successivement, pendant ce mouvement de translation, l'écartement et le serrage des bords (4a, 4b) de deux lames voisines (3a, 3b ; 25) formant pince, caractérisé en ce que le mouvement alternatif de translation du support mobile (5 ; 23) est plus précisément effectué selon un axe (X-X' ; Z-Z') parallèle au plan de travail (Y-Y') de l'appareil tel que défini par les bords des lames de pincement (3a, 3b ; 25), et en ce qu'il comporte des moyens de commande (17a, 17b, 18 ; 31, 33, 34) agissant directement ou indirectement sur la ou les barrettes d'actionnement (11a, 11b ou 11c, 11d ; 32) sous l'effet du déplacement en translation de l'ensemble support mobile (5 ; 23), lames de pincement (3a, 3b ; 25), barrettes d'actionnement (11a, 11b ou 11 c, 11d ; 32) de manière à déplacer celles-ci dans un mouvement alternatif perpendiculairement à l'axe de translation (X-X' ; Z-Z') dudit support mobile (5 ; 23).

2. Appareil à épiler selon la revendication 1, caractérisé en ce que les lames de pincement (3a, 3b) sont montées pivotantes à leur pied, c'est-à-dire à l'endroit de leur bord opposé à leur bord de serrage, et ce sur le support commun (5) de toutes ces lames, les barrettes d'actionnement (11a, 11b) étant aptes à provoquer le pivotement de ces lames (3a, 3b) alternativement dans un sens et dans l'autre de façon à assurer le serrage des bords (4a, 4b) de deux lames voisines afin de pincer les poils engagés entre elles.

3. Appareil à épiler selon la revendication 1 ou 2, caractérisé en ce que le support (5) des lames comporte une série de rainures (10) s'étendant parallèlement à l'axe (X-X') de déplacement de ce support, et les bords (9a, 9b) des pieds de deux lames complémentaires (3a, 3b) formant une pince de préhension sont engagés dans une même rainure (10) de ce support.

4. Appareil à épiler selon la revendication 2, caractérisé en ce que les deux lames complémentaires (3a, 3b) d'une même pince de préhension sont constituées par une pièce d'un seul tenant pliée sur elle-même, le pli de celle-ci constituant l'articulation de ces deux lames à leur pied.

5. Appareil à épiler selon l'une des revendications 1 à 4, caractérisé en ce que les deux barrettes d'actionnement (11a, 11b) des lames de pincement (3a, 3b) sont engagées à travers des ouvertures (12a, 12b) de ces lames, ces ouvertures présentant une découpe particulière de façon à comporter une dent (21a ou 21b) qui est engagée dans une encoche (13a, 13b) de l'une ou l'autre barrette d'actionnement (11a, 11b).

6. Appareil à épiler selon l'une des revendications précédentes, caractérisé en ce que le support (5) des lames de pincement (3a, 3b) comporte une section de forme en U et il est monté dans une cuvette (6), prévue dans le corps (1) de la tête de travail de cet appareil de façon à pouvoir se déplacer dans un sens et dans l'autre parallèlement aux bords de serrage (4a, 4b) des lames de pincement.

7. Appareil à épiler selon la revendication 6, caractérisé en ce que les extrémités (14a, 14b) des barrettes d'actionnement (11a, 11b) des lames de pincement (3a, 3b) traversent les branches latérales (7) du support mobile (5) et, en regard de leur trajectoire, il est prévu des moyens de commande, de position fixe (17a, 17b), qui sont aptes à agir sur ces barrettes (11a, 11b) pour les repousser en sens inverse.

8. Appareil à épiler selon la revendication 7, caractérisé en ce que les moyens de commande des barrettes (11a, 11b) consistent en deux galets (17a, 17b) soumis à la pression de ressorts de poussée (18).

9. Appareil à épiler selon l'une des revendications précédentes, caractérisé en ce que, près de leurs bords de serrage (4a, 4b) les barrettes de pincement (3a, 3b) présentent un coude (19).

10. Tête de travail destinée à équiper un appareil à épiler et à être logée dans un boîtier (2) susceptible d'être tenu à la main, tête comportant des mâchoires de pincement servant à arracher des poils et étant constituées par une série de lames de pincement (3a, 3b) placées les unes à côté des autres en ayant leurs bords disposés parallèlement, pour former, par groupe de deux, une pluralité de pinces de préhension et d'arrachage, ces lames étant, d'une part, montées sur un support mobile (5) animé d'un mouvement alternatif de translation et, d'autre part, accouplées avec deux barrettes transversales d'actionnement (11a, 11b ou 11c, 11d) qui sont aptes à provoquer successivement, pendant ce mouvement de translation, l'écartement et le serrage des bords (4a, 4b) de deux lames voisines (3a, 3b) formant pince, caractérisée en ce que le mouvement alternatif de translation du support mobile (5) est plus précisément effectué selon un axe (X-X') parallèle au plan de travail (Y-Y') de l'appareil tel que défini par les bords des lames de pincement (3a, 3b), et en ce qu'il comporte des moyens de commande (17a, 17b, 18) agissant directement sur les barrettes d'actionnement (11a, 11b ou 11c, 11d) sous l'effet du déplacement en translation de l'ensemble support mobile (5), lames de pincement (3a, 3b), barrettes d'actionnement (11a, 11b , 11c, 11d) de manière à déplacer celles-ci dans un mouvement alternatif perpendiculairement à l'axe de translation (X-X') dudit support mobile (5).

11. Appareil à épiler selon la revendication 1, caractérisé en ce qu'il comporte, en outre, une ou plusieurs plaquettes en matière élastique (21), que les lames de pincement (25) sont formées par découpage d'une série de fentes (22) dans la partie externe d'au moins une de ces plaquettes (21) en matière élastique, que ces fentes (22) s'étendent parallèlement à l'axe (Z-Z') de déplacement alternatif du support mobile (23), et en ce qu'il est prévu des moyens mécaniques de commande (31, 32, 33, 34) aptes à provoquer, au cours du mouvement de translation du support (23) de la ou des plaquettes (21) en matière élastique, la contraction de celles-ci sur elles-mêmes, et par suite le serrage des lames de pincement (25) découpées dans celles-ci.

12. Appareil à épiler selon la revendication 11, caractérisé en ce que les plaquettes (21) sont disposées à l'intérieur d'alvéoles (23) prévus dans le support mobile (23).

13. Appareil à épiler selon la revendication 11 ou 12, caractérisé en ce que chaque plaquette (21) est reliée à une barrette d'actionnement (32) commandant le serrage des bords de deux lames voisines (25) par la contraction de la ou des plaquettes (21) en matière élastique, et en ce que la barrette d'actionnement (32) est reliée à une barre transversale (31) parallèle au support mobile (23) de l'ensemble et accouplée en translation avec ce support (23), cette barre (31) étant placée au contact de cames (34) aptes à provoquer le déplacement de celle-ci dans la direction inverse au plan de travail (Y-Y') de l'ensemble, puis son retour dans sa position normale, et ce sous l'effet du mouvement alternatif de translation du support mobile (23).

14. Appareil à épiler selon la revendication 13, caractérisé en ce que la barre transversale (31), commandant la contraction des plaquettes (21) en matière élastique, comporte, à chaque extrémité, un galet (33) placé dans un chemin de roulement (34) constituant la came qui est destinée à agir sur cette barre (31).

15. Tête de travail destinée à équiper un appareil à épiler présentant un boîtier (27), cette tête comportant des mâchoires de pincement servant à arracher des poils et étant constituées par une série de lames (25) placées les unes à côté des autres en ayant leurs bords disposés parallèlement, pour former, par groupe de deux, une pluralité de pinces de préhension et d'arrachage, ces lames étant, d'une part, montées sur un support mobile (23) animé d'un mouvement alternatif de translation et, d'autre part accouplées avec des barrettes d'actionnement (32) qui sont aptes à commander successivement, pendant ce mouvement de translation, l'écartement et le serrage des bords de deux lames voisines (25) formant pince, caractérisée en ce que le mouvement alternatif de translation du support mobile (23) est plus précisément effectué selon un axe (Z-Z') parallèle au plan de travail (Y-Y') de l'appareil tel que défini par les bords des lames (25), qu'une ou plusieurs plaquettes (21) en matière élastique est ou sont disposée(s) dans le support mobile (23) les unes à la suite des autres, que les lames de pincement (25) sont formées par découpage d'une série de fentes (22) dans la partie externe d'au moins une de ces plaquettes (21) en matière élastique, que ces fentes (22) s'étendent parallèlement à l'axe (Z-Z') de déplacement alternatif du support mobile (23), et en ce qu'elle comporte des moyens mécaniques de commande (31, 33, 34) agissant sur les barrettes d'actionnement (32) sous l'effet du déplacement alternatif en translation du support mobile (23) de manière à déplacer celles-ci dans un mouvement alternatif perpendiculairement à l'axe de translation (Z-Z') et parallèlement aux rebords des lames (25).

16. Tête de travail selon la revendication 15, caractérisée en ce que les moyens mécaniques de commande (31, 33, 34) agissant sur les barrettes d'actionnement (32) comprennent une barre transversale (31) parallèle au support mobile (23), accouplée en translation avec celui-ci, attelée à chacune des plaquettes élastiques (21) par l'intermédiaire d'une barrette d'actionnement (32) et présentant des extrémités qui font saillie de part et d'autre dudit support mobile (23), deux galets (33) portés chacun par l'une desdites extrémités de la barre transversale (31), et deux chemins de roulement (34) dans chacun desquels est guidé l'un desdits galets (33) et dont chacun est formé par une gorge ménagée dans la paroi correspondante du boîtier (27) et coudée de façon à comporter, en son milieu, une partie décalée dans le sens (F3) de la traction exercée par la barre transversale (31) sur chacune desdites plaquettes (21) de façon à provoquer la contraction de celles-ci sur elles-mêmes, et par suite le serrage des lames de pincement (25) découpées dans celles-ci.

## Claims

1. An epilating appliance including in a housing (2, 27) adapted to be held in one hand pincer jaws which serve to pluck hair and are comprised of a series of adjacent pincer blades (3a, 3b; 25) having their edges in parallel arrangement in order to form in pairs a plurality of gripping and plucking pincers, the blades having one end thereof mounted on a movable support (5; 23) driven in an alternating translational motion while their other end is coupled to one or several actuating rods (11a, 11b or 11c, 11d; 32) adapted to control in successive sequence during the translational motion the opening and closing of the edges (4a, 4b) of two adjacent blades (3a, 3b; 25) constituting a pair of pincers, **characterized in that** the alternating translational motion of the movable support (5; 23) is in particular effected on an axis (X-X'; Z-Z') parallel to the working plane (Y-Y') of the appliance as defined by the edges of the pincer blades (3a, 3b; 25), and that control means (17a, 17b, 18; 31, 33, 34) are provided acting directly or indirectly on the actuating rod(s) (11a, 11b or 11c, 11d; 32) under the effect of the translational displacement of the assembly comprised of movable support (5; 23), pincer blades (3a, 3b; 25) and actuating rods (11a, 11b or 11c, 11d; 32), such that the latter are displaced in an alternating movement perpendicular to the translation axis (X-X'; Z-Z') of the movable support (5; 23).

2. An epilating appliance as claimed in claim 1, **characterized in that** the pincer blades (3a, 3b) are pivotally mounted on the support (5) common to all blades at their base, that is, at their ends opposite their gripping edges, the actuating rods (11a, 11b) being adapted to cause an alternating pivotal movement of the blades (3a, 3b) in the one and the other direction, such as to ensure the closing of the gripping edges (4a, 4b) of two adjacent blades in order to grip the hair that has become engaged therebetween.

3. An epilating appliance as claimed in claim 1 or claim 2, **characterized in that** the blade support (5) includes a series of grooves (10) extending parallel to the displacement axis (X-X') of the support, and that the edges (9a, 9b) of the lower ends of two complementary blades (3a, 3b) forming a pair of pincers are engaged within the same groove (10) of the support.

4. An epilating appliance as claimed in claim 2, **characterized in that** the two complementary blades (3a, 3b) of a pair of pincers are integrally formed of a folded member, the fold at the base providing the joint of the two blades.

5. An epilating appliance as claimed in any one of the claims 1 to 4, **characterized in that** the two actuating rods (11a, 11b) of the pincer blades (3a, 3b) extend through openings (12a, 12b) in the blades, the openings being cut out such as to provide a tooth (21a or 21b) engaged with a recess (13a, 13b) of the one or the other actuating rod (11a, 11b).

6. An epilating appliance as claimed in any one of the preceding claims, **characterized in that** the support (5) of the pincer blades (3a, 3b) is of a U-shaped cross section received in a trough (6) provided in the body (1) of the working head of the appliance, such as to be displaceable in the one or the other direction parallel to the gripping edges (4a, 4b) of the pincer blades.

7. An epilating appliance as claimed in claim 6, **characterized in that** the outer ends (14a, 14b) of the actuating rods (11a, 11b) of the pincer blades (3a, 3b) extend through lateral arms (7) of the movable support (5), and that in their longitudinal extent fixed control means (17a, 17b) are provided which are adapted to act on the rods (11a, 11b) to urge them back in the opposite direction.

8. An epilating appliance as claimed in claim 7, **characterized in that** the control means for the rods (11a, 11b) are comprised of two rollers (17a, 17b) acted upon by the pressure of compression springs (18).

9. An epilating appliance as claimed in any one of the preceding claims, **characterized in that** the pincer blades (3a, 3b) are elbow-shaped (19) in the region close to their gripping edges (4a, 4b).

10. A working head for an epilating appliance intended to be accommodated in a housing (2) adapted to be held in one hand, the head including pincer jaws which serve to pluck hair and are comprised of a series of adjacent pincer blades (3a, 3b) having their edges in parallel arrangement to form in pairs a plurality of gripping and plucking pincers, the blades having one end thereof mounted on a movable support (5) driven in an alternating translational motion while their other end is coupled to two transverse actuating rods (11a, 11b or 11c, 11d) adapted to cause in successive sequence during the translational motion the opening and closing of the edges (4a, 4b) of two adjacent blades (3a, 3b) constituting a pair of pincers, **characterized in that** the alternating translational motion of the movable support (5) is in particular effected on an axis (X-X') parallel to the working plane (Y-Y') of the appliance as defined by the edges of the pincer blades (3a, 3), and that control means (17a, 17b, 18) are provided acting directly on the actuating rods (11a, 11b or 11c, 11d) under the effect of the translational displacement of the assembly comprised of movable support (5), pincer blades (3a, 3b) and actuating rods (11a, 11b; 11c, 11d), such that the latter are displaced in an alternating movement perpendicular to the translation axis (X-X') of the movable support (5).

11. An epilating appliance as claimed in claim 1, **characterized in that** it further comprises one or several plates of elastic material (21), that the pincer blades (25) are formed by cutting out a series of slots (22) in the outer part of at least one of the elastic plates (21), that the slots (22) extend parallel to the axis (Z-Z') of alternating displacement of the movable support (23), and that mechanical control means (31, 32, 33, 34) are provided which, in the course of the translational motion of the support (23) of the elastic plate(s) (21), cause them to contract, as a result of which the pincer blades (25) provided therein are closed.

12. An epilating appliance as claimed in claim 11, **characterized in that** the plates (21) are received in seats (26) provided in the interior of the movable support (23).

13. An epilating appliance as claimed in claim 11 or claim 12, **characterized in that** each plate (21) is connected with an actuating pin (32) controlling the closing of the edges of two adjacent blades (25) by contraction of the elastic plate(s) (21), and that the actuating pin (32) is connected to a transverse bar (31) extending parallel to the movable support (23) of the assembly and translationally coupled to the support (23), the bar (31) being placed in contact with cams (34) which, under the effect of the alternating translational motion of the movable support (23), are adapted to cause the displacement of the bar in a direction opposite to the working plane (Y-Y') of the assembly and subsequently its return into the normal position.

14. An epilating appliance as claimed in claim 13, **characterized in that** the transverse bar (31) controlling the contraction of the elastic plates (21) comprises at either end a roller (33) which is inserted in a guideway (34) constituting the cam serving to act on the bar (31).

15. A working head for an epilating appliance with a housing (27), the head including pincer jaws which serve to pluck hair and are comprised of a series of adjacent blades (25) having their edges in parallel arrangement in order to form in pairs a plurality of gripping and plucking pincers, the blades having one end thereof mounted on a movable support (23) driven in an alternating translational motion while their other end is coupled to actuating pins (32) adapted to control in successive sequence during the translational motion the opening and closing of the edges of two adjacent blades (25) constituting a pair of pincers, **characterized in** **that** the alternating translational motion of the movable support (23) is in particular effected on an axis (Z-Z') parallel to the working plane (Y-Y') of the appliance as defined by the edges of the blades (25), that one or several plates (21) of an elastic material is or are disposed in the movable support (23) in successive sequence, that the pincer blades (25) are formed by cutting out a series of slots (22) in the outer part of at least one of the elastic plates (21), that the slots (22) extend parallel to the axis (Z-Z') of alternating displacement of the movable support (23), and that mechanical control means (31, 33, 34) are provided which, under the effect of the alternating translational displacement of the movable support (23), act on the actuating pins (32) such as to displace them in an alternating motion perpendicular to the axis of translation (Z-Z') and parallel to the edges of the blades (25).

16. A working head as claimed in claim 15, **characterized in that** the mechanical control means (31, 33, 34) acting on the actuating pins (32) comprise a transverse bar (31) parallel to the movable support (23) and coupled thereto by translation, the bar being connected to each of the elastic plates (21) by means of an actuating pin (32) and having its outer ends extending out of the movable support (23), two rollers (33) each carried by a respective outer end of the transverse bar (31), and two guideways (34) guiding each a respective roller (33) and being formed by a recess provided in the respective wall of the housing (27) and angled in such a fashion as to have in its center a portion offset in the direction (F3) of the tractive force exerted by the transverse bar (31) on each of the plates (21) so as to cause their contraction and subsequently the closing of the pincer blades (25) formed therein.

## Patentansprüche

1. Epilationsgerät mit einem zum Halten in der Hand geeigneten Gehäuse (2, 27), in dem Klemmbacken angeordnet sind, die zum Auszupfen von Körperhaaren dienen und aus einer Reihe nebeneinander angeordneter Klemmlamellen (3a, 3b ; 25) mit parallelen Rändern bestehen, um jeweils paarweise eine Vielzahl von Greif- und Zupfklemmen zu bilden, wobei die Lamellen einerseits auf einem in alternierender Translationsbewegung angetriebenen beweglichen Träger (5; 23) gelagert und andererseits mit einer oder mehreren Betätigungsstangen (11a, 11b oder 11c, 11d; 32) gekoppelt sind, mit denen während der Translationsbewegung nacheinander das Öffnen und Schließen der Ränder (4a, 4b) von jeweils zwei benachbarten, eine Klemme bildenden Lamellen (3a, 3b; 25) steuerbar ist, **dadurch gekennzeichnet**, daß die alternierende Translationsbewegung des beweglichen Trägers (5; 23) insbesondere auf einer Achse (X-X'; Z-Z') parallel zur Arbeitsebene (Y-Y') des Geräts erfolgt, wie sie durch die Ränder der Klemmlamellen (3a, 3b; 25) bestimmt ist, und daß Steuerorgane (17a, 17b, 18; 31, 33, 34) vorgesehen sind, die direkt oder indirekt auf eine oder mehrere Betätigungsstangen (11a, 11b oder 11c, 11d; 32) wirken, und zwar aufgrund der translatorischen Verschiebung der aus beweglichem Träger (5; 23), Klemmlamellen (3a, 3b; 25) und Betätigungsstangen (11a, 11b oder 11c; 32) bestehenden Baugruppe, dergestalt, daß diese in einer alternierenden Bewegung senkrecht zur Translationsachse (X-X'; Z-Z') des beweglichen Trägers (5; 23) verschoben werden.

2. Epilationsgerät nach Anspruch 1, **dadurch** **gekennzeichnet,** daß die Klemmlamellen (3a, 3b) an ihrem unteren Ende, d.h. an dem ihrem Klemmrand abgewandten Ende, auf einem allen Lamellen gemeinsamen Träger (5) schwenkbar gelagert sind, wobei die Betätigungsstangen (11a, 11b) die Schwenkbewegung der Lamellen (3a, 3b) alternierend in die eine und in die andere Richtung in der Art bewirken können, daß das Schließen der Ränder (4a, 4b) zweier benachbarter Lamellen gewährleistet ist, um somit die sich dazwischen befindenden Haare festzuklemmen.

3. Epilationsgerät nach Anspruch 1 oder 2, **dadurch** **gekennzeichet,** daß der Lamellenträger (5) eine Reihe von sich parallel zur Verschiebungsachse (X-X') des Trägers erstreckenden Nuten (10) aufweist, und daß die Ränder (9a,9b) der unteren Enden zweier komplementärer, eine Greifzange bildender Lamellen in jeweils eine Nut (10) dieses Trägers eingreifen.

4. Epilationsgerät nach Anspruch 2, **dadurch** **gekennzeichnet,** daß die beiden komplementären Lamellen (3a, 3b) der jeweiligen Greifklemmen aus einem einzigen, auf sich selbst zurückgebogenem Teil bestehen, wobei die Biegekante das Gelenk der beiden Lamellen an ihrem unteren Ende bildet.

5. Epilationsgerät nach einem der Ansprüche 1 bis 4, **dadurch gekennzeichnet,** daß die beiden Betätigungsstangen (11a, 11b) der Klemmlamellen (3a, 3b) durch Öffnungen (12a, 12b) dieser Lamellen hindurchgeführt werden, wobei die Öffnungen einen besonderen Ausschnitt in Form eines Zahnes (21a bzw. 21b) aufweisen, der mit einer Ausnehmung (13, 13b) in der einen bzw. der anderen Betätigungsstange (11a bzw. 11b) in Eingriff ist.

6. Epilationsgerät nach einem der vorhergehenden Ansprüche, **dadurch gekennzeichnet,** daß der Träger (5) der Klemmlamellen (3a, 3b) einen U-förmigen Querschnitt aufweist und in einer im Körper (1) des Arbeitskopfs des Gerätes vorgesehenen Wanne (6) in die eine oder die andere Richtung parallel zu den Klemmrändern (4a,4b) der Klemmlamellen verschiebbar gelagert ist.

7. Epilationsgerät nach Anspruch 6, **dadurch** **gekennzeichnet,** daß die äußeren Enden (14a, 14b) der Betätigungsstangen (11a, 11b) der Klemmlamellen (3a, 3b) durch Seitenarme (7) des beweglichen Trägers (5) hindurchragen und daß in deren Erstreckung fixierte, auf die Stangen (11a, 11b) einwirkende Steuerorgane (17a,17b) vorgesehen sind, um diese in Gegenrichtung zurückzudrängen.

8. Epilationsgerät nach Anspruch 7, **dadurch** **gekennzeichnet,** daß die Steuerorgane der Stangen (11a, 11b) aus zwei der Kraft von Druckfedern (18) unterliegenden Führungsrollen (17a, 17b) bestehen.

9. Epilationsgerät nach einem der vorhergehenden Ansprüche, **dadurch gekennzeichnet,** daß die Klemmlamellen (3a, 3b) im Bereich ihrer Klemmränder (4a, 4b) einen abgewinkelten Teil (19) aufweisen.

10. Arbeitskopf für ein Epilationsgerät zur Aufnahme in einem zum Halten in der Hand geeigneten Gehäuse (2), wobei der Kopf Klemmbacken aufweist, die zum Auszupfen von Körperhaaren dienen und von einer Reihe nebeneinander angeordneter Klemmlamellen (3a, 3b) mit parallelen Rändern gebildet sind, um jeweils paarweise eine Vielzahl von Greif- und Zupfklemmen zu bilden, wobei die Lamellen einerseits auf einem in alternierender Translationsbewegung angetriebenen beweglichen Träger (5) gelagert und andererseits mit zwei Betätigungsquerstangen (11a, 11b bzw. 11c, 11d) gekoppelt sind, mit denen während der Translationsbewegung nacheinander das Öffnen und Schließen der Ränder (4a, 4b) von jeweils zwei benachbarten, eine Klemme bildenden Lamellen (3a, 3b) auslösbar ist, **dadurch gekennzeichnet,** daß die alternierende Translationsbewegung des beweglichen Trägers (5) insbesondere auf einer Achse (X-X') parallel zur Arbeitsebene (Y-Y') des Geräts erfolgt, wie sie durch die Ränder der Klemmlamellen (3a, 3b) bestimmt ist, und daß Steuerorgane (17a, 17b, 18) vorgesehen sind, die direkt auf die Betätigungsstangen (11a, 11b bzw. 11c, 11d) wirken, und zwar aufgrund der translatorischen Verschiebung der aus beweglichem Träger (5), Klemmlamellen (3a, 3b) und Betätigungsstangen (11a, 11b; 11c, 11d) bestehenden Baugruppe, dergestalt, daß diese in einer alternierenden Bewegung senkrecht zur Translationsachse (X-X') des beweglichen Trägers (5) verschoben werden.

11. Epilationsgerät nach Anspruch 1, **dadurch** **gekennzeichnet,** daß es ferner eines oder mehrere Plättchen aus elastischem Material (21) aufweist, daß die Klemmlamellen (25) durch Ausschneiden einer Reihe von Schlitzen (22) im äußeren Teil von mindestens einem der elastischen Plättchen (21) gebildet sind, daß sich die Schlitze (22) parallel zur Achse (Z-Z') der alternierenden Verschiebung des beweglichen Trägers (23) erstrecken, und daß mechanische Steuerorgane (31, 32, 33, 34) vorgesehen sind, mit denen im Verlauf der Translationsbewegung des Plättchenträgers (23) das Zusammenziehen der elastischen Plättchen (21) und in der Folge das Schließen der darin ausgebildeten Klemmlamellen (25) bewirkt wird.

12. Epilationsgerät nach Anspruch 11, **dadurch** **gekennzeichnet,** daß die Plättchen (21) in im Inneren des beweglichen Trägers (23) vorgesehenen Aufnahmen (26) angeordnet sind.

13. Epilationsgerät nach Anspruch 11 oder 12, **dadurch gekennzeichnet**, daß jedes Plättchen (21) mit einem das Schließen der Ränder von zwei benachbarten Klemmlamellen (25) durch Zusammenziehen des bzw. der elastischen Plättchen(s) (21) steuernden Betätigungsstift (32) verbunden ist, und daß der Betätigungsstift (32) mit einer sich parallel zum beweglichen Träger (23) der Baugruppe erstreckenden und mit dem Träger (23) translatorisch gekoppelten Querstange (31) verbunden ist, wobei die Querstange (31) Nocken (34) kontaktiert, die unter der Wirkung der alternierenden Translationsbewegung des beweglichen Trägers (23) eine Verschiebung der Querstange in Gegenrichtung zur Arbeitsebene (Y-Y') der Baugruppe und anschließend ihre Rückkehr in die Ausgangsstellung bewirken.

14. Epilationsgerät nach Anspruch 13, **dadurch** **gekennzeichnet,** daß die das Zusammenziehen der elastischen Plättchen (21) steuernde Querstange (31) an ihren äußeren Enden jeweils eine in eine Führungsbahn (34) eingesetzte Führungsrolle (33) aufweist, welche den auf die Querstange (31) einwirkenden Nocken bildet.

15. Arbeitskopf für ein Epilationsgerät mit einem Gehäuse (27), wobei der Kopf Klemmbacken aufweist, die zum Auszupfen von Körperhaaren dienen und von einer Reihe nebeneinander angeordneter Klemmlamellen (25) mit parallelen Rändern gebildet sind, um jeweils paarweise eine Vielzahl von Greif- und Zupfklemmen zu bilden, wobei die Lamellen einerseits auf einem in alternierender Translationsbewegung angetriebenen beweglichen Träger (23) gelagert und andererseits mit Betätigungsstiften (32) gekoppelt sind, mit denen während der Translationsbewegung nacheinander das Öffnen und Schließen der Ränder von jeweils zwei benachbarten, eine Klemme bildenden Lamellen (25) steuerbar ist, **dadurch gekennzeichnet,** daß die alternierende Translationsbewegung des beweglichen Trägers (23) insbesondere auf einer Achse (Z-Z') parallel zur Arbeitsebene (Y-Y') des Geräts erfolgt, wie sie durch die Ränder der Lamellen (25) bestimmt ist, daß eines oder mehrere Plättchen (21) aus elastischem Material hintereinander im beweglichen Träger (23) angeordnet ist bzw. sind, daß die Klemmlamellen (25) durch Ausbildung einer Reihe von Schlitzen (22) im äußeren Teil von mindestens einem der elastischen Plättchen (21) gebildet sind, daß sich die Schlitze (22) parallel zur Achse (Z-Z') der alternierenden Verschiebung des beweglichen Trägers (23) erstrecken, und daß mechanische Steuerorgane (31, 33, 34) vorgesehen sind, die unter Einfluß der alternierenden Translationsverschiebung des beweglichen Trägers (23) so auf die Betätigungsstifte (32) einwirken, daß diese in einer alternierenden Bewegung verschoben werden, senkrecht zur Translationsachse (Z-Z') und parallel zu den Rändern der Lamellen (25).

16. Arbeitskopf nach Anspruch 15, **dadurch** **gekennzeichnet,** daß die auf die Betätigungsstifte (32) einwirkenden mechanischen Steuerorgane (31, 33, 34) eine Querstange (31) parallel zum beweglichen Träger (23) aufweisen, die mit diesem translatorisch gekoppelt ist, mit jedem der elastischen Plättchen (21) mittels eines Betätigungsstiftes (32) verbunden ist, und deren äußere Enden an beiden Seiten über den beweglichen Träger (23) hinausragen, zwei von den jeweiligen äußeren Enden der Querstange (31) getragene Führungsrollen (33) und zwei jeweils eine Führungsrolle aufnehmende Führungsbahnen (34), die jeweils durch eine Aussparung in der entsprechenden Wand des Gehäuses (27) gebildet sind, die so abgewinkelt ist, daß sie in der Mitte einen in Richtung (F3) der von der Querstange (31) auf die Plättchen (21) ausgeübten Zugkraft versetzten Teil aufweist, um auf diese Weise das Zusammenziehen der Plättchen in sich selbst und in der Folge die Schließung der darin ausgebildeten Klemmlamellen (25) zu bewirken.
